# FASCICULE DE BREVET EUROPEEN

(11) **EP 1 222 113 B1**
(45) Date de publication et mention de la délivrance du brevet: **25.02.2004**
(21) Numéro de dépôt: 00969638.6
(22) Date de dépôt: 18.10.2000
(51) Int. Cl.: B65B 35/00

(54) **DISPOSITIF DE REPARTITION DE COMPRIMES OU EQUIVALENTS POUR INSTALLATION DE CONDITIONNEMENT DANS DES FEUILLES ALVEOLEES EN DEPLACEMENT**
VORRICHTUNG FÜR VERPACKUNGSANLAGE ZUM VERTEILEN VON TABLETTEN ODER DERGLEICHEN IN SICH BEWEGENDEN BLISTERFOLIEN
DEVICE FOR DISTRIBUTING TABLETS OR EQUIVALENTS THEREOF IN MOVING HONEYCOMB-STRUCTURED SHEETS IN A CONDITIONING PLANT

(30) Priorité: 19.10.1999 FR 9913245
(43) Date de publication de la demande: 17.07.2002
(73) Titulaire: Entreprise de Mechanique et d'Outillage, 63300 Thiers (FR)
(72) Inventeur: GAUTHIER, Denis, F-63110 Beaumont (FR)
(74) Mandataire: Maureau, Philippe
(86) Numéro de dépôt international: PCT/FR2000/002901
(87) Numéro de publication internationale: WO 2001/028860

(56) Documents cités:
- EP-A- 0 650 774
- FR-A- 2 785 866
- US-A- 3 724 165
- US-A- 3 921 242
- US-A- 4 664 132

## Description

L'invention est relative à une installation de conditionnement de comprimés dans des feuilles alvéolées en déplacement, et par exemple dans les alvéoles de plaquettes thermoformées dans une nappe en matière synthétique et recevant à un autre poste une pellicule de fermeture. Elle concerne plus particulièrement les dispositifs assurant la répartition des comprimés sur la largeur de la feuille alvéolée en défilement.

De tels dispositifs sont disposés en aval d'un réservoir de stockage temporaire des comprimés à distribuer, d'une trémie de distribution et de moyens délivrant les comprimés par vagues de manière que ceux-ci forment un tas sur toute la largeur de la feuille alvéolée en défilement, en aval d'au moins une brosse cylindrique rotative, dont l'axe de rotation est transversal à la direction de défilement de la feuille.

Selon les installations, la brosse est unique et associée à d'autres moyens de répartition disposés en aval d'elle ou est associée à plusieurs brosses identiques disposées en aval d'elle, par exemple comme décrit dans la demande de brevet français FR-A-2 785 866.

Pour assurer la répartition des comprimés sur la largeur de la feuille et favoriser leur engagement dans les alvéoles de cette feuille, la ou les brosses sont entraînées en rotation de manière que leur partie inférieure jouxtant la feuille alvéolée se déplace en sens inverse de celui de déplacement de cette feuille.

Durant ce mouvement, et comme montré sur la figure 1 annexée, où la flèche 1 désigne le sens de défilement de la feuille alvéolée 2, et la flèche 3 le sens de rotation de la brosse 4, les poils ou brins 5 de la brosse viennent en contact avec les produits 6 devant être distribués dans les alvéoles 7. Lors de la rotation de la brosse, il arrive que ces brins 5 s'arc-boutent sur certains des produits du tas, comme montré en 5a, en exerçant sur eux une contrainte localisée et temporaire cessant dès que le brin se déforme ou change de position par mouvement relatif entre la brosse et le tas de produits. Dans certaines conditions de fonctionnement, la multiplication de ces arcs-boutements dans une même période de temps freine le déplacement de la feuille alvéolée, posée sur la bande d'un convoyeur, et peut provoquer, par glissement de la feuille par rapport à la bande du convoyeur, le décalage des alvéoles de cette feuille par rapport à la position qui leur est assignée, ce qui peut entraîner des perturbations et défauts au poste de travail suivant de l'installation de conditionnement.

Lorsque les produits devant être répartis sont des comprimés ou tout autre produit formé par compression ou amalgame de matériaux pulvérulents, la contrainte localisée exercée par les brins des brosses sur eux peut atteindre des valeurs suffisantes pour les fragmenter ou au moins pour en détacher une parcelle, c'est-à-dire générer des bris ou éclats et de la poussière. La poussière détériore les mécanismes du dispositif, et en se répartissant dans les alvéoles, dégrade l'aspect esthétique du conditionnement. La présentation du conditionnement peut aussi être détériorée par les comprimés ébréchés par perte d'un éclat.

Enfin, et même si le dispositif est équipé de moyens d'aspiration prélevant les poussières et les bris ou éclats de petite dimension, la poussière formée s'accumule sur toutes les faces du dispositif et nécessite, en fin de travail, un nettoyage minutieux de chacun des éléments du dispositif, par exemple, lorsqu'il s'agit de l'utiliser pour distribuer des comprimés ayant une autre composition.

L'invention a pour objet de fournir un dispositif de répartition qui remédie à ces inconvénients en supprimant toute fragmentation de comprimés, tout ralentissement de la feuille alvéolée, tout en réduisant considérablement la formation de poussières.

A cet effet, dans le dispositif selon l'invention, chaque brosse est composée de tronçons tubulaires de brosse montés sur un arbre cylindrique commun, chaque tronçon de brosse étant, d'une part, relié aux moyens d'entraînement en rotation de la brosse avec interposition d'un limiteur de couple tolérant le pivotement du tronçon sur l'arbre au-delà d'une valeur réglable du couple résistant sollicitant ce tronçon et, d'autre part, associé à un moyen limitant sa rotation par rapport à l'arbre.

Grâce à cet agencement, chaque tronçon de brosse possède un degré de liberté en rotation qui, lorsque l'un de ses brins s'arc-boute sur un comprimé, lui permet de réduire la résistance sur la brosse et la contrainte sur le comprimé et d'éliminer les conséquences de cet arc-boutement sur les comprimés et sur le déplacement de la feuille alvéolée.

Dans une forme d'exécution, le limiteur de couple associé à chaque tronçon comprend, d'une part, deux bagues d'appui axial constituant organes d'entraînement en rotation par frottement et venant en appui, d'un côté, contre une face diamétrale du tronçon, et de l'autre côté, contre une face diamétrale du tronçon juxtaposé, ou contre une face d'appui pour les bagues extrêmes, et, d'autre part, des moyens de réglage de la valeur du seuil de déclenchement du limiteur par modification de l'effort de plaquage axial exercé sur l'une des bagues extrêmes, par les tronçons sur les bagues intermédiaires et par l'autre bague extrême sur la face diamétrale d'un organe lié en rotation à des moyens moteurs.

Avec cette disposition, chaque tronçon est associé à un limiteur de couple dont le réglage du seuil de déclenchement est assuré par modification de l'effort de plaquage exercé entre bagues et tronçons. Ce réglage est réalisé depuis l'une des extrémités de la brosse, et peut être effectué en fonctionnement.

Dans une forme de réalisation, les moyens de réglage du limiteur de couple comprennent, dans un palier supportant le roulement de guidage en rotation de l'arbre portant les tronçons de brosses, un manchon fileté se vissant dans le palier et prenant appui, par l'intermédiaire du roulement précité, sur une bague de réglage, ladite bague étant en appui sur l'une des bagues extrêmes de l'empilage bague-tronçon de brosse.

Ce dispositif simple est très fiable.

Avantageusement, chaque tronçon de brosse est constitué par un manchon en matériau composite ayant une masse inférieure à un manchon métallique de même dimension.

Cette caractéristique permet de réduire l'inertie de chaque tronçon et en conséquence, la valeur de l'effort cinétique pouvant être transmis à un comprimé lors de l'arc-boutement d'un des brins de la brosse sur ce dernier.

Dans une forme d'exécution particulière, le dispositif selon l'invention comporte plusieurs brosses et chacune de ces brosses est entraînée par un moteur électrique indépendant de celui des autres brosses, chaque moteur, à vitesse et sens de rotation réglables en fonctionnement, étant alimenté à travers un boîtier de commande commun à toutes les brosses et réagissant aux indications d'un capteur de niveau, à seuil haut et à seuil bas, disposé en amont de chaque brosse et au-dessus de la zone d'accumulation des comprimés, de manière à réguler l'accumulation de comprimés devant chaque brosse et selon la position de cette brosse par rapport aux autres brosses.

Cet aménagement assure la gestion des niveaux de comprimés se trouvant entre chaque brosse, pour éviter tout amoncellement de ces comprimés, et permet donc, en fonction de leurs caractéristiques d'imbrication, dépendant de leur forme et de leur dimension, mais aussi de la vitesse de déplacement de la feuille et des conditions de remplissage, de leur donner une fluidité favorisant leur répartition par les brosses dans les alvéoles vides en défilement.

D'autres caractéristiques et avantages ressortiront de la description qui suit en référence au dessin schématique annexé représentant, à titre d'exemple, une forme d'exécution du dispositif selon l'invention.
Figure 1 est une vue schématique de côté en coupe transversale d'une brosse de répartition lorsque l'un de ses brins s'arc-boute sur un comprimé,
Figure 2 est une vue de côté, en coupe longitudinale, d'une forme d'exécution d'un dispositif de répartition faisant partie d'une installation de distribution gravitaire,
Figure 3 est une vue en coupe suivant III-III de figure 2 montrant, à échelle agrandie, une forme d'exécution d'une brosse segmentée selon l'invention,
Figure 4 est un schéma fonctionnel des moyens d'entraînement en rotation des brosses,
Figure 5 est une vue à échelle agrandie et en coupe suivant V-V de figure 3,
Figure 6 est une vue de coté schématique d'une autre forme d'exécution du dispositif de répartition.

La figure 2 représente un dispositif de distribution gravitaire de comprimés comportant dans une enceinte 10, un réservoir 12 de stockage des comprimés 6. En partie inférieure, le réservoir comporte des moyens de distribution 14. Ces moyens délivrent, par vagues, des lots 15 de comprimés 6 s'étendant sur toute la largeur de la feuille alvéolée 2 en défilement dans le sens de la flèche 1. La répartition des comprimés dans les alvéoles 7 de la feuille 2 est assurée par trois brosses de répartition 4a, 4b, 4c, associées à une brosse de lissage 16. L'axe de rotation des différentes brosses est horizontal et transversal. Les brosses sont espacées longitudinalement de manière à former des zones d'accumulation des comprimés référencés Z1 à Z4.

Les moyens d'alimentation en comprimés, à savoir le réservoir 12, de même que les moyens 14 de distribution par vagues de ces comprimés sont donnés à titre d'exemple, car ils peuvent présenter toute autre forme, puisque ces moyens sont indépendants de l'invention qui porte sur le dispositif de répartition des comprimés sur la feuille alvéolée 2. Ainsi, le volet coulissant 17, déplaçable en translation par un moyen moteur 18 et dont l'extrémité libre est munie d'une brosse rectiligne 19, coopérant avec une brosse fixe 20, pour obturer le fond du réservoir 12 ou l'ouvrir, peut être utilisé seul, comme représenté, ou être associé à un autre volet, comme décrit dans la demande de brevet français FR-A-2 785 866.

Comme montré pour la brosse 4a à la figure 3, chacune des brosses de répartition 4a, 4b, 4c, est montée libre en rotation entre la paroi longitudinale antérieure 10a de l'enceinte 10 et la paroi postérieure 10b. Plus précisément, la paroi 10a, qui de préférence est translucide, porte un palier 22, dans lequel est monté à coulissement glissant, la cage extérieure d'un roulement 23. La cage intérieure de ce roulement est montée, avec possibilité de translation longitudinale, sur la portée cylindrique extrême et épaulée 24 d'un arbre cylindrique et tubulaire 25. L'autre extrémité de l'arbre 25 est montée libre en rotation dans une bague 21 montée, avec possibilité de déplacement en translation longitudinale, dans un flasque 26, solidaire de la paroi longitudinale postérieure 10b de l'enceinte.

Plusieurs tronçons tubulaires 27a, 27b, 27c constituant le fût de la brosse sont montés sur l'arbre 25avec possibilité de glissement en translation et en rotation. Chaque tronçon est réalisé dans un matériau composite ayant une masse inférieure à celle d'un matériau métallique.

Dans la forme d'exécution représentée, chaque tronçon comporte, dans chacune de ses faces diamétrales, un embrèvement 31 contre la face diamétrale duquel vient en appui une bague d'appui 28 réalisée en matériau synthétique, tel qu'en polyamide. Le tronçon de brosse 27a disposé à côté de la paroi antérieure 10a est associé à une bague d'appui extrême 28a dont la face opposée à celle en appui avec le tronçon 27a est en appui sur une bague de réglage 29. Celle-ci est montée libre en rotation et en translation sur l'extrémité de l'arbre 25 et en appui, par son autre face, sur la cage intérieure du roulement 23.

L'autre tronçon extrême 27c est associé à une bague d'appui extrême 28c qui vient en appui sur la bague 21 du palier postérieur et tend à plaquer cette bague 21 contre la face diamétrale d'appui d'un organe 30 lié positivement en rotation à l'arbre de sortie d'un moteur électrique 32 (figure 4). Cet organe d'entraînement comporte également une denture interne 33 coopérant avec des crabots correspondants ménagés à l'extrémité de l'arbre 25 pour assurer l'entraînement en rotation de cet arbre.

L'arbre 25 est lié en translation à l'organe 30 par une vis 41 traversant son alésage axial et se vissant dans un puits fileté 30a de l'organe 30. La tête 41a de cette vis prend appui sur le fond d'une coupelle de protection 50.

L'effort de plaquage des tronçons de brosses 27a à 27c sur les bagues 29, 28 et 21 assurant leur entraînement par frottement, est déterminé par un manchon fileté 35 se vissant dans un alésage fileté 36 ménagé à l'extrémité antérieure du palier 22. L'extrémité de ce manchon vient en appui sur la cage extérieure du roulement 23. Le vissage du manchon 35 exerce donc, sur le roulement 23, un effort longitudinal qui est transmis par la cage intérieure de ce roulement à la bague de réglage 29 et, par cette bague, à la bague d'appui axial 28a en appui sur le premier tronçon 27a de la brosse. Chaque tronçon transmet cet effort au tronçon suivant par la bague intermédiaire 28 et cela jusqu'à la bague extrême 28c qui, par appui sur la bague extrême 21, plaque cette bague contre l'organe d'entraînement 30. Ces différents moyens permettent d'assurer l'entraînement en rotation des tronçons tout en formant, pour chaque tronçon, un limiteur de couple.

Ainsi, lorsque l'un des brins 5 d'un tronçon de brosse s'arc-boute sur un comprimé et communique au tronçon de brosse un couple résistant de valeur supérieure à celle du couple d'entraînement qui lui est communiqué par les deux bagues 28 qui l'entourent, ce tronçon de brosse peut se décaler en rotation par rapport aux tronçons juxtaposés, en limitant ainsi l'impact de ses brins sur les comprimés.

Le seuil de déclenchement des divers limiteurs de couple peut être réglé par vissage ou dévissage du manchon fileté 35 et cela alors même que la brosse est entraînée en rotation.

Cette liberté de glissement en rotation de chaque tronçon est limitée par des moyens élastiques qui, dans la forme d'exécution représentée, sont constitués par un ressort hélicoïdal 40 ayant une longueur sensiblement égale à celle de la brosse. Ce ressort est disposé dans un alésage formé par l'alignement de canaux 42 (figure 5) ménagés dans chaque tronçon de brosse 27, parallèlement à l'axe de rotation du tronçon, mais à proximité de sa périphérie. Le ressort 40 assure aussi le rappel de chaque tronçon dans sa position d'origine, dès que l'effort résistant a cessé.

D'autres moyens de limitation du pivotement peuvent être mis en oeuvre, tels que, formes complémentaires réalisées sur les faces en vis à vis des tronçons, ressort en spirale associé à chaque tronçon et dont une extrémité est liée à l'arbre 25 et l'autre extrémité est liée au tronçon.

Pour réduire les conséquences de l'arc-boutement des brins des brosses, une liberté de glissement angulaire de l'ordre de quelques degrés, est suffisante.

Avantageusement, et afin de mieux contrôler le phénomène d'arc-boutement sur chacun des tronçons de brosse 27a à 27c, les brins ou poils 5 sont répartis en touffes 52 qui sont espacées angulairement et éventuellement transversalement.

Suivant une caractéristique complémentaire de l'invention, chacun des arbres 25 des brosses de répartition 4a à 4c, de même que l'arbre 43 assurant l'entraînement en rotation de la brosse de lissage 16, est relié à un moteur électrique indépendant 32, du type à vitesse et sens de rotation réglables et, comme montré à la figure 4, chacun de ces moteurs 32 est alimenté et commandé moyennant une liaison 45, par un boîtier de commande et de contrôle 46. Ce boîtier est relié, par des circuits électriques 47, à des capteurs 48. Ces capteurs, à seuil haut et à seuil bas, sont disposés, comme montré à la figure 2, en amont de chacune des brosses 4a, 4b, 4c et 16 et au-dessus de la zone Z1, Z2, Z3, Z4 recevant les comprimés. Le boîtier de commande et de contrôle 46 est ainsi informé en permanence du niveau d'accumulation des comprimés 6 dans chacune des zones, et peut, en fonction de ces informations, modifier la vitesse de rotation, et voire même le sens de rotation de chacune des brosses de répartition 4a, 4b, 4c pour réguler la quantité de comprimés disposés devant chacune d'elles, et devant la brosse de lissage 16, afin que cette quantité permette un déplacement fluide des comprimés et soit favorable au remplissage rapide de toutes les alvéoles 7 de la feuille alvéolée 2 en défilement.

Ainsi, par exemple, si la zone Z3 ne contient que peu de comprimés, alors que la zone Z2 en comporte encore beaucoup, la vitesse de rotation de la brosse 4b, pivotant dans le sens de la flèche 3 de figure 2, peut être réduite pour laisser passer davantage de comprimés. Si la différence est trop importante, la brosse 4b peut même être entraînée en sens inverse de la flèche 3. Cet ajustement du niveau de comprimés et de leur fluidité dans chacune des zones Z1 à Z4 permet aussi de réduire les risques d'arc-boutement et, en conséquence, contribue à la suppression de la fragmentation des comprimés et de la formation de poussières.

Il ressort que le dispositif selon l'invention permet de supprimer toute fragmentation ou formation d'éclats sur les comprimés, de supprimer pratiquement la formation de poussières, en simplifiant les opérations de nettoyage ultérieur et l'entretien du mécanisme, mais aussi d'améliorer le remplissage des alvéoles et de réduire, au démarrage et dans la phase d'arrêt, le temps nécessaire au remplissage complet des rangées d'alvéoles.

Ainsi par exemple, lors de l'arrêt de l'installation, pour une pause temporaire, et alors que le volet 17 reste fermé, les brosses disposées en amont d'une zone Z1 à Z4 comportant un tas de comprimés trop bas, sont entraînées en rotation en sens inverse de celui ce la flèche 3 à la figure 2, pour chasser vers l'aval les comprimés prélevés sur les tas amont et simultanément participer au remplissage des alvéoles des rangées alvéolées arrêtées vers elles.

De même, lorsqu'il faut vider le réservoir 12 en prévision d'un changement de comprimé, et avant arrêt du défilement de la feuille alvéolée 2, mais alors que le volet 17 est en position d'ouverture pour distribuer tous les comprimés contenus dans le réservoir 12, dès que le tas formé dans la zone Z1 devant la brosse 4a atteint le niveau bas, la brosse 4a est entraînée en sens inverse de la flèche 3 pour chasser devant elle les comprimés et les faire passer à la zone suivante Z2. L'opération est répétée de la zone Z2 à la zone Z3, et de Z3 à Z4.

De cette façon, aucun comprimé resté isolé sur la feuille alvéolée 2 et le nombre de conditionnements non complètement remplis est réduit, ce qui limite les pertes de conditionnement et de comprimés.

Il en est de même pour limiter ces pertes de conditionnements non remplis lors du démarrage d'une nouvelle opération de remplissage de conditionnements avec une autre feuille alvéolée, ayant des alvéoles de forme et répartition différentes, et/ou des comprimés d'une autre forme. Après mise en place de la nouvelle feuille alvéolée sur ses moyens d'entraînement, mise en place des nouveaux comprimés dans le réservoir 12 et, éventuellement, remplacement des brosses par des brosses de diamètre extérieur différent ou ayant des poils ou brins répartis différemment, le volet 17 est ouvert et les brosses sont entraînées dans le sens opposé à la flèche 3 pour progressivement former, dans chacune des zones Z1 à Z4, des tas de comprimés.

Dès que le tas de la zone Z4 le plus aval atteint la hauteur souhaitée, détectée par son capteur 48, la brosse 4c en amont de cette zone est arrêtée. Il en est ainsi jusqu'à la formation du tas de la zone amont Z1, qui dès qu'il atteint la hauteur de seuil haut, entraîne la fermeture du volet 17 et la mise en route des moyens d'entraînement de la feuille alvéolée et, voire même, des moyens amont formant les alvéoles dans cette feuille. Simultanément, les brosses sont entraînées en rotation dans le sens de la flèche 3, sous le contrôle du boîtier 46 qui, alors, régule la hauteur des tas avec l'aide des capteurs 48.

Dans une autre forme d'exécution, montrée figure 6, le dispositif de répartition comprend deux groupes A et B de quatre brosses de répartition, respectivement 104a à 104d, 104e à 104h, disposées en amont d'une brosse de lissage 116. Chaque brosse est identique à celles décrites en référence à la figure 3 et est associée à un capteur 148 détectant la hauteur du tas de comprimés disposé en amont d'elle. Ce capteur est relié par un circuit électrique 147 au boîtier de commande et de contrôle 146 auquel aboutit le circuit de commande 145 du moteur électrique 132 de cette brosse.

Chacun des groupes A et B de brosses est associé à une barrière de comptage, respectivement 160A et 160B disposée en aval de lui et contrôlant le remplissage des alvéoles 7 de chacune des rangées d'alvéoles de la feuille alvéolée 2 en défilement. Les barrières de comptage sont reliées par des circuits électriques 161 au boîtier 146.

L'adjonction des barrières de comptage aux moyens de commande 146, du sens et de la vitesse de rotation de chacune des brosses, et la structure des brosses permettant à leurs brins de ne pas s'arc-bouter sur les comprimés et de ne pas freiner le défilement de la feuille alvéolée 2, augmentent les possibilités de l'installation.

En fonctionnement normal, c'est-à-dire lorsque la feuille se déplace dans le sens de la flèche 1, les barrières de comptage 160A et 160B détectent le remplissage de chaque rangée d'alvéoles 7 et informent le boîtier de commande 146 qui réagit en adaptant la vitesse instantanée et le sens de rotation des brosses, afin que le remplissage des alvéoles soit optimal.

Si l'examen effectué par l'une ou l'autre ou par les deux barrières de comptage révèle un mauvais remplissage d'une rangée d'alvéoles et que ce défaut se répète de façon cyclique, les moteurs électriques 132 des brosses disposées en amont de la ou des barrières sont alimentés dans le sens d'une augmentation ou d'une réduction de la vitesse, et/ou d'une inversion de leur sens de rotation, en fonction de l'information fournie par leur capteur 148, afin que, sans altérer les conditions de remplissage optimal, soient modifiées les conditions de fonctionnement qui, jusqu'alors, favorisaient la reproductibilité du défaut.

De même, dès que le défaut est détecté par la barrière amont 160A, une modification des conditions de fonctionnement des brosses en aval d'elle, à savoir 104e à 104h, permet de compenser le défaut de remplissage d'une rangée d'alvéole avant passage de celle-ci à la barrière suivante 160B, qui constate alors la pertinence des actions engagées.

Bien que les meilleurs résultats soient obtenus avec deux barrières de comptage 160A et 160B des alvéoles remplis, la présence d'une seule barrière en aval d'un seul groupe de brosses permet de réduire les défauts de remplissage cycliques et de supprimer la reproductibilité de ces défauts.

## Revendications

1. Dispositif de répartition de comprimés ou équivalents pour une installation de conditionnement dans des feuilles alvéolées en déplacement, dispositif comportant, au-dessus de la trajectoire de déplacement de la feuille alvéolée (2), au moins une brosse rotative (4a) s'étendant transversalement sur la largeur de la feuille, ladite brosse étant montée libre en rotation dans un support et étant reliée à des moyens aptes à l'entraîner en rotation sous le contrôle d'un boîtier de commande, **caractérisé en ce que** chaque brosse (4a, 4b, 4c, 16) est composée de tronçons tubulaires de brosse (27a à 27c) montés sur un arbre cylindrique (25), chaque tronçon étant, d'une part, relié au moyen d'entraînement en rotation (25, 30) avec interposition d'un limiteur de couple (28) tolérant le pivotement du tronçon sur l'arbre au-delà d'une valeur réglable du couple résistant sollicitant ce tronçon et, d'autre part, associé à un moyen (40) limitant sa rotation par rapport à l'arbre (25) qui le porte.

2. Dispositif selon la revendication 1, **caractérisé en ce que** le limiteur de couple associé à chaque tronçon (27a à 27c) comprend, d'une part, deux bagues d'appui axial (28) constituant organes d'entraînement en rotation par frottement et venant en appui, d'un côté, contre une face diamétrale du tronçon, et de l'autre côté, contre une face diamétrale du tronçon juxtaposé, ou contre une face d'appui pour les bagues extrêmes, et, d'autre part, des moyens de réglage (35, 23, 29) de la valeur du seuil de déclenchement du limiteur par modification de l'effort de plaquage axial exercé successivement sur l'une des bagues extrêmes (28a), par les tronçons (27a à 27b) sur les bagues intermédiaires (28) et par l'autre bague extrême (28c, 21) sur la face diamétrale d'un organe lié en rotation au moyen moteur.

3. Dispositif selon la revendication 2, **caractérisé en ce que** les moyens de réglage du limiteur de couple comprennent, dans un palier (22) supportant le roulement (23) de guidage en rotation de l'arbre (25) portant les tronçons de brosses (27a à 27c), un manchon fileté (35) se vissant dans le palier et prenant appui, par l'intermédiaire du roulement (23) précité, sur une bague de réglage (29), ladite bague étant en appui sur l'une des bagues extrêmes (28a) de l'empilage bague-tronçon.

4. Dispositif selon la revendication 1, **caractérisé en ce que** chaque tronçon de brosse (27a à 27c) est constitué par un manchon en matériau composite ayant une masse inférieure à un manchon métallique de même dimension.

5. Dispositif selon la revendication 1, **caractérisé en ce que**, sur chaque tronçon de brosse (27a à 27c), les poils ou brins (5) sont répartis en touffes (52), espacées au moins angulairement.

6. Dispositif selon la revendication 1, **caractérisé en ce que** les moyens limitant la rotation de chaque tronçon de brosse (27a à 27c) sont constitués par un ressort hélicoïdal (40) ayant une longueur sensiblement égale à celle de la brosse et s'étendant longitudinalement dans un alésage formé par l'alignement de canaux (42) ménagés dans les divers tronçons formant la brosse, ce canal (42) étant réalisé dans chaque tronçon parallèlement à l'axe de rotation de la brosse et près de la périphérie du tronçon.

7. Dispositif selon la revendication 1, **caractérisé en ce qu'**il comporte plusieurs brosses (4a, 4b, 4c et 16) et chacune de ces brosses est entraînée par un moteur électrique (32); indépendant de celui des autres brosses, ce moteur (32), à vitesse et sens de rotation réglables en fonctionnement, étant alimenté à travers un boîtier de commande (46) réagissant aux indications de capteurs de niveau (48), à seuil haut et à seuil bas, disposés en amont de chaque brosse et au-dessus de la zone (Z1 à Z4) d'accumulation des comprimés, de manière à réguler l'accumulation de comprimés devant chaque brosse, selon la position de cette brosse par rapport aux autres brosses.

8. Dispositif selon la revendication 1, **caractérisé en ce qu'**il comporte au moins une barrière (160A, 160B) de comptage des comprimés (6) remplissant les alvéoles (7) d'une rangée d'alvéoles de la feuille alvéolée (2), cette barrière étant disposée en aval d'un groupe (A ou B) de plusieurs brosses (104a à 104d et 104e à 104h) et étant reliée par un circuit électrique (161) au boîtier (146) régissant la vitesse et le sens de rotation des moteurs électriques - (132) entraînant chacune desdites brosses.

9. Dispositif selon la revendication 1, **caractérisé en ce qu'**il comporte plusieurs brosses (104a à 104d et 104e à 104h) entraînées, chacune, par un moteur électrique (132), indépendant de celui des autres brosses, ce moteur (132), à vitesse et sens de rotation réglables en fonctionnement, étant alimenté à travers un boîtier de commande (146) réagissant aux indications de capteurs de niveau (148), à seuil haut et à seuil bas, disposés en amont de chaque brosse (104a à 104d et 104e à 104h) et au-dessus de la zone d'accumulation des comprimés (6), tandis que les brosses (104a à 104d et 104e à 104h) sont réparties en deux groupes (A et B) et chacun des groupes de brosses est associé à une barrière (160A et 160B) de comptage des comprimés remplissant les alvéoles (7) d'une rangée d'alvéoles de la feuille alvéolée(2), ladite barrière (160A ou 160B) étant disposée en aval de son groupe (A ou B) de brosses et reliée par un circuit électrique(161) au boîtier de commande(146).

## Claims

1. Device for distributing tablets or the like for a plant for packaging them in moving blister sheets, the device comprising, over the path followed by the blister sheet (2), at least one rotary brush (4a) running transversely across the width of the sheet, the said brush being mounted so that it is free to rotate in the support and being connected to means capable of driving its rotation under the control of a control unit, **characterized in that** each brush (4a, 4b, 4c, 16) is made up of tubular brush portions (27a to 27c) mounted on a cylindrical shaft (25), each portion being, on the one hand, connected to the rotational drive means (25, 30) with the interposition of a torque limiter (28) that allows the portion to pivot on the shaft when the resistive torque acting upon this portion exceeds an adjustable value and, on the other hand, associated with a means (40) that limits its rotation with respect to the shaft (25) which bears it.

2. Device according to Claim 1, **characterized in that** the torque limiter associated with each portion (27a to 27c) comprises, on the one hand, two axial bearing rings (28), constituting frictional rotational drive members and bearing, on one side, against a diametral face of the portion and, on the other side, against a diametral face of the juxtaposed portion, or against a bearing face in the case of the end rings and, on the other hand, means (35, 23, 29) of adjusting the trip threshold of the limiter by altering the axial pressing force exerted in turn on one of the end rings (28a) by the portions (27a to 27b), on the intermediate rings (28), and by the other end ring (28c, 21) on the diametral face of a member which rotates as one with the drive means.

3. Device according to Claim 2, **characterized in that** the means of adjusting the torque limiter comprise, within a bearing (22) supporting the rolling bearing (23) that guides the rotation of the shaft (25) bearing the brush portions (27a to 27c), a threaded sleeve (35) which screws into the bearing and bears, via the aforementioned rolling bearing (23), against an adjusting ring (29), the said ring bearing against one of the end rings (28a) of the ring-portion compilation.

4. Device according to Claim 1, **characterized in that** each brush portion (27a to 27c) consists of a sleeve made of composite material which is lower in mass than a metal sleeve of the same size.

5. Device according to Claim 1, **characterized in that**, on each brush portion (27a to 27c), the bristles or strands (5) are arranged in tufts (52) spaced apart at least angularly.

6. Device according to Claim 1, **characterized in that** the means limiting the rotation of each brush portion (27a to 27c) consist of a helical spring (40) having a length roughly equal to that of the brush and running longitudinally in a bore formed by the alignment of ducts (42) made in the various portions in which the brush is formed, this duct (42) being produced in each portion parallel to the axis of rotation of the brush and near to the periphery of the portion.

7. Device according to Claim 1, **characterized in that** it comprises several brushes (4a, 4b, 4c, and 16) and each of these brushes is driven by an electric motor (32) independent of that of the other brushes, this motor (32), the speed and direction of rotation of which can be adjusted during operation, being powered via a control unit (46) that reacts to indications from level sensors (48) with a high threshold and a low threshold, which are arranged upstream of each brush and above the zone (Z1 to Z4) in which the tablets accumulate, so as to regulate the accumulation of tablets in front of each brush, according to the position of this brush with respect to the other brushes.

8. Device according to Claim 1, **characterized in that** it comprises at least one barrier (160A, 160B) for counting the tablets (6) filling the blisters (7) of a row of blisters in the blister sheet (2), this barrier being arranged downstream of a group (A or B) of several brushes (104a to 104d, and 104e to 104h) and being connected via an electric circuit (161) to the unit (146) that governs the speed and the direction of rotation of the electric motors (132) that drive each of the said brushes.

9. Device according to Claim 1, **characterized in that** it comprises several brushes (104a to 104d, and 104e to 104h) each driven by an electric motor (132) independent of that of the other brushes, this motor (132), the speed and direction of rotation of which can be adjusted during operation, being powered via a control unit (146) that reacts to indications from level sensors (148) with a high threshold and a low threshold, which are arranged upstream of each brush (104a to 104d, and 104e to 104h) and above the zone in which the tablets (6) accumulate, while the brushes (104a to 104d, and 104e to 104h) are arranged in two groups (A and B) and each of the groups of brushes is associated with a barrier (160A, and 160B) for counting the tablets filling the blisters (7) of a row of blisters in the blister sheet (2), the said barrier (160A or 160B) being arranged downstream of its group (A or B) of several brushes and being connected via an electric circuit (161) to the unit (146).

## Patentansprüche

1. Vorrichtung zur Verteilung von Tabletten oder dergleichen für eine Anlage zur Verpackung in sich bewegenden Blisterfolien, wobei die Vorrichtung über der Bewegungsbahn der Blisterfolie (2) mindestens eine Drehbürste (4a) aufweist, die sich quer zur Breite der Folie erstreckt, wobei die Bürste frei drehbar in einer Stütze angebracht und mit Mitteln verbunden ist, die sie unter der Steuerung einer Steuereinheit drehantreiben, **dadurch gekennzeichnet, dass** jede Bürste (4a, 4b, 4c, 16) aus röhrenförmigen Bürstenabschnitten (27a bis 27c) besteht, die an einer zylindrischen Welle (25) angebracht sind, wobei jeder Abschnitt einerseits unter Zwischenschaltung eines Drehmomentbegrenzers (28), der das Schwenken des Abschnitts an der Welle über einen einstellbaren Wert des diesen Abschnitt beaufschlagenden Widerstandsdrehmoments hinaus gestattet, mit dem Drehantriebsmittel (25, 30) verbunden ist und andererseits einem Mittel (40) zugeordnet ist, das seine Drehung bezüglich der Welle (25), die ihn trägt, begrenzt.

2. Vorrichtung nach Anspruch 1, **dadurch gekennzeichnet, dass** der jedem Abschnitt (27a bis 27c) zugeordnete Drehmomentbegrenzer einerseits zwei axiale Stützringe (28), die Glieder zum Reibungsdrehantrieb bilden und auf einer Seite an einer diametralen Fläche des Abschnitts und auf der anderen Seite an einer diametralen Fläche des daneben liegenden Abschnitts oder an einer Stützfläche für die Endringe zur Anlage kommen, und andererseits Mittel (35, 23, 29) zur Einstellung des Auslöseschwellwerts des Begrenzers durch Änderung der axialen Andrückkraft, die nacheinander auf einen der Endringe (28a) durch die Abschnitte (27a bis 27b) auf die Zwischenringe (28) und durch den anderen Endring (28c, 21) auf die diametrale Fläche eines drehfest mit dem Antriebsmittel verbundenen Glieds ausgeübt wird, umfasst.

3. Vorrichtung nach Anspruch 2, **dadurch gekennzeichnet, dass** die Mittel zur Einstellung des Drehmomentbegrenzers in einem Lager (22), das das Wälzlager (23) stützt, welches die die Bürstenabschnitte (27a bis 27c) tragende Welle (25) drehbar führt, eine Gewindebuchse (35) enthält, die in das Lager geschraubt wird und sich mittels des oben genannten Wälzlagers (23) auf einen Einstellring (29) abstützt, wobei der Ring an einem der Endringe (28a) des Ringabschnittstapels anliegt.

4. Vorrichtung nach Anspruch 1, **dadurch gekennzeichnet, dass** jeder Bürstenabschnitt (27a bis 27c) aus einer Buchse aus Verbundwerkstoff besteht, die eine geringere Masse aufweist als eine Metallbuchse gleicher Abmessung.

5. Vorrichtung nach Auspruch 1, **dadurch gekennzeichnet, dass** an jedem Bürstenabschnitt (27a bis 27c) Borsten oder Strähnen (5) in Büscheln (52) verteilt sind, die zumindest winkelförmig beabstandet sind.

6. Vorrichtung nach Anspruch 1, **dadurch gekennzeichnet, dass** die die Drehung jedes Bürstenabschnitts (27a bis 27c) begrenzenden Mittel aus einer Schraubenfeder (40) bestehen, deren Länge im Wesentlichen gleich der der Bürste ist und die sich in Längsrichtung in einer Bohrung erstreckt, die durch Ausrichtung von in den verschiedenen Abschnitten, die die Bürste bilden, ausgebildeten Kanälen (42) gebildet wird, wobei dieser Kanal (42) in jedem Abschnitt parallel zur Drehachse der Bürste und nahe dem Umfang des Abschnitts ausgebildet ist.

7. Vorrichtung nach Anspruch 1, **dadurch gekennzeichnet, dass** sie mehrere Bürsten (4a, 4b, 4c und 16) aufweist und jede dieser Bürsten durch einen Elektromotor (32) angetrieben wird, der von dem der anderen Bürsten unabhängig ist, wobei dieser Motor (32), dessen Drehzahl und Drehrichtung während des Betriebs eingestellt werden kann, über eine Steuereinheit (46) versorgt wird, die auf die Anzeigen von Niveaugebern (48) mit einer hohen Schwelle und einer niedrigen Schwelle reagiert, die stromaufwärts jeder Bürste und über dem Sammelbereich (Z1 bis Z4) der Tabletten angeordnet sind, um das Ansammeln von Tabletten vor jeder Bürste gemäß der Position dieser Bürste bezüglich der anderen Bürsten zu regulieren.

8. Vorrichtung nach Anspruch 1, **dadurch gekennzeichnet, dass** sie mindestens eine Sperre (160A, 160B) für das Zählen der die Blister (7) einer Blisterreihe der Blisterfolie (2) füllenden Tabletten (6) aufweist, wobei diese Sperre stromabwärts einer Gruppe (A oder B) von mehreren Bürsten (104a bis 104d und 104e bis 104h) angeordnet und durch einen elektrischen Kreis (161) mit der Einheit (146) verbunden ist, die die Drehzahl und die Drehrichtung der Elektromotoren (132), die jede der Bürsten antreiben, steuert.

9. Vorrichtung nach Anspruch 1, **dadurch gekennzeichnet, dass** sie mehrere angetriebene Bürsten (104a bis 104d und 104e bis 104h) umfasst, die jeweils durch einen Elektromotor (132), der unabhängig von dem der anderen Bürsten ist, angetrieben wird, wobei dieser Motor (132), dessen Drehzahl und Drehrichtung während des Betriebs einstellbar sind, durch eine Steuereinheit (146) versorgt wird, die auf die Anzeigen von Niveaugebern (148) mit einer hohen Schwelle und einer niedrigen Schwelle reagiert, die stromaufwärts jeder Bürste (104a bis 104d und 104e bis 104h) und über dem Sammelbereich der Tabletten (6) angeordnet sind, während die Bürsten (104a bis 104d und 104e bis 104h) in zwei Gruppen (A und B) verteilt sind und jede der Bürstengruppen einer Sperre (160A und 160B) für das Zählen der die Blister (7) einer Blisterreihe der Blisterfolie (2) füllenden Tabletten zugeordnet ist, wobei die Sperre (160A oder 160B) stromabwärts ihrer Bürstengruppe (A oder B) angeordnet und durch einen elektrischen Kreis (161) mit der Steuereinheit (146) verbunden ist.
